# EUROPÄISCHE PATENTSCHRIFT

(11) **EP 2 383 521 B1**
(45) Veröffentlichungstag und Bekanntmachung des Hinweises auf die Patenterteilung: **11.05.2016**
(21) Anmeldenummer: 11160419.5
(22) Anmeldetag: 30.03.2011
(51) Int. Cl.: F24C 15/20

(54) **Gehäuse für eine Dunstabzugshaube**
Housing for an extractor hood
Boîtier pour une hotte aspirante

(30) Priorität: 27.04.2010 DE 102010028271
(43) Veröffentlichungstag der Anmeldung: 02.11.2011
(73) Patentinhaber: BSH Hausgeräte GmbH, 81739 München (DE)
(72) Erfinder: Kotlinski, Thomas, 80337, München (DE); Zendel, Nico, 80634, München (DE)

(56) Entgegenhaltungen:
- EP-A1- 1 526 337
- WO-A1-2004/057237
- DD-A5- 285 714
- DE-A1-102005 002 952
- DE-U1- 29 803 766

## Beschreibung

Die Erfindung betrifft ein Gehäuse für eine Dunstabzugshaube, das zumindest zwei Außenflächen aufweist, die relativ zueinander in einem Winkel angeordnet sind und im Bereich einer Kante des Gehäuses aneinander angrenzen, wobei ein von einem separaten Bauteil gebildetes Eckelement vorgesehen ist, das im Bereich der Kante zwischen den beiden Außenflächen angeordnet ist.

Dunstabzugshauben werden in Küchen eingesetzt, um den beim Kochen entstehenden Wrasen von der Kochstelle abzusaugen. Die Dunstabzugshaube befindet sich dabei in der Regel oberhalb der Kochstelle und weist als wichtige Zusatzfunktion eine Beleuchtungseinrichtung zur Beleuchtung der Kochstelle auf. Im Zusammenhang mit der vorliegenden Erfindung werden auch Dunstabzugsessen, Tischabsaugungen, Muldenlüftungen etc. zusammenfassend als Dunstabzugshauben bezeichnet.

Dunstabzugshauben besitzen häufig ein aus abgekantetem Metallblech gefertigtes sichtbares Gehäuse. Das Metallblech des Gehäuses ist zumindest teilweise sichtbar und ist mit einer optisch ansprechenden Oberfläche ausgeführt. Zur Anwendung kommt hier beispielsweise geschliffenes oder gebürstetes Edelstahl- oder Aluminiumblech.

Die Gehäuse der Dunstabzugshauben können beispielsweise quaderförmig oder pyramidenstumpfförmig ausgeführt sein. Einige Kanten des sichtbaren Gehäuses sind dabei von Biegekanten des Metallblechs gebildet, die nach dem Biegen eine nur wenig veränderte Oberflächenstruktur aufweisen und in der Regel keiner mechanischen Nachbearbeitung bedürfen.

Andere sichtbare Kanten des Gehäuses sind hingegen von jeweils zwei aufeinander stoßenden Schnittkanten des Metallblechs gebildet. Üblicherweise werden die Schnittkanten an diesen Stellen miteinander verschweißt und die Schweißnähte anschließend mechanisch nachbearbeitet, sodass die geschweißten Kanten anschließend dieselbe Oberflächenstruktur aufweisen wie das übrige Metallblech.

Gattungsgemäß ist es ebenfalls bekannt, sichtbare Kanten des Gehäuses, die von jeweils zwei aufeinander stoßenden Schnittkanten des Metallblechs gebildet sind, mittels eines Eckelements aus Kunststoff auszubilden. Die Schnittkanten des Metallblechs weisen hierbei im Bereich der Kante des Gehäuses einen definierten geringen Abstand auf. Dieser Abstand wird mittels des Eckelements verschlossen. Die Außenseite des Eckelements bildet einen abgerundeten Übergang zwischen den beiden an das Eckelement angrenzenden Außenseiten des Gehäuses. Nachteilig an dieser bekannten Lösung ist, dass die Eckelemente aus Kunststoff, aufgrund einer sich in der Regel unterscheidenden Oberflächenstruktur und/oder Farbe neben dem Metallblech als separate Teile sichtbar sind.

Aus der Druckschrift DE 298 03 766 U1 ist eine Haube bekannt. Diese Haube hat ein aus Metall gebildetes Eckelement, das mittels Schrauben an der Haube befestigt wird. Im Bereich der Übergänge zwischen dem Metallblech der Haube und dem Eckelement ist eine sichtbare Fuge unvermeidbar. Derartige Gehäuse von Dunstabzugshauben mit aus Kunststoff oder aus Metall gebildeten Eckelementen im Bereich der Kanten des Gehäuses werden deshalb im Vergleich zu Gehäusen mit geschweißten Kanten häufig als minderwertig betrachtet.

Die Druckschrift DD 285 714 A5 offenbart ein Gehäuse gemäß dem Oberbegriff des Anspruchs 1 mit einem Eckelement für eine aus mehreren Einzelteilen zusammengefügte Dunstabzugshaube. Das Eckelement weist an seinem hinteren, dem Gehäuse zugewandten Ende einen Fortsatz mit Einsteck- und Zentrierfunktion auf. Dieser Fortsatz gewährleistet im Zusammenspiel mit Gehäusewänden und Blende einen Festsitz des Eckelements ohne zusätzliche Befestigungselemente. Zum Montieren und Demontieren des Eckelements muss die Blende vom Gehäuse abgenommen werden.

Um eine gute Zugänglichkeit des Bedienelements für den Benutzer zur Verfügung zu stellen, schlägt die Druckschrift EP 1 526 337 A1 vor, das Bedienelement in einem Randbereich, beispielsweise in einem Eckbereich, des Gehäuses anzuordnen. Dieses Bedienelement hat einen Kabelkanal mit einer Nut, wobei die Nut passend zur Dicke eines aus transparentem Material gebildeten Gehäuses ausgebildet ist und über eine Klemmverbindung und/oder eine Klebeverbindung mit dem Gehäuse verbunden ist. Das Bedienelement überragt also das Gehäuse, was bei der Reinigung des Gehäuses nachteilig sein kann.

Ferner ist aus der Druckschrift WO 2004/057237 A1 bekannt, Bedienelemente an einem ausziehbaren Bereich einer Flachschirmhaube anzuordnen.

Der vorliegenden Erfindung liegt die Aufgabe zugrunde, ein einfach herstellbares, hochwertiges Gehäuse für eine Dunstabzugshaube zur Verfügung zu stellen.

Diese Aufgabe wird erfindungsgemäß durch die Merkmale des kennzeichnenden Teils des Anspruchs 1 gelöst. Das Eckelement weist mindestens ein Bedienelement zum Betätigen mindestens einer Funktion der Dunstabzugshaube auf. Des Weiteren hat das Eckelement an seinem hinteren, dem Gehäuse zugewandten Ende einen Fügeabschnitt, mit dem das Eckelement in das Gehäuse eingesteckt und im Gehäuse verankert wird. Im Bereich des Fügeabschnitts befinden sich elektrische Kontakte, mit denen das Bedienelement an eine Steuerung der Dunstabzugshaube angeschlossen werden kann. Das Eckelement besitzt weiter die Funktion, das Gehäuse der Dunstabzugshaube im Bereich einer Kante des Gehäuses zu verschließen. Das Eckelement verbindet die beiden an das Eckelement angrenzenden Außenflächen des Gehäuses. Infolge der Anordnung eines Bedienelements auf dem Eckelement ist das Eckelement ein funktionelles Bauteil der Dunstabzugshaube. Aus gestalterischen und ergonomischen Gesichtspunkten kann es sogar erwünscht sein, die Oberfläche des Bedienelements oder des gesamten Eckelements gezielt optisch von den Außenflächen des Gehäuses abzusetzen.

Bevorzugt können alle Bedienelemente der Dunstabzugshaube auf den Eckelementen angeordnet sein. In diesem Fall sind keine zusätzlichen Bedienelemente, und auch keine zusätzlichen Aufnahmen für Bedienelemente, wie z.B. Löcher im Metallblech des Gehäuses, erforderlich.

Die Außenflächen sind im Bereich der Kante des Gehäuses geringfügig voneinander beabstandet. In diesem Abstand zwischen den Außenflächen wird das Eckelement eingesetzt und verankert.

Der Abstand zwischen den Außenflächen des Gehäuses ist mittels des Eckelements verschlossen.

Eine optische ansprechende Gestaltung wird erzielt, wenn das Bedienelement eine abgewinkelte Betätigungsfläche aufweist. Die beiden Schenkelflächen der Betätigungsfläche sind hierbei vorzugsweise parallel zu jeweils einer Außenfläche des Gehäuses angeordnet.

Bevorzugt weist das Eckelement mindestens zwei Bedienelemente auf, die in Längsrichtung des Eckelements versetzt angeordnet sind. Wenn sich beispielsweise das Eckelement an einer vertikalen Kante des Gehäuses befindet, sind die Bedienelemente folglich übereinander angeordnet.

Bevorzugt liegt zumindest ein Abschnitt einer Betätigungsfläche des Bedienelements zumindest annähernd in der Ebene einer der Außenflächen des Gehäuses und liegt vorzugsweise ein zweiter Abschnitt der Betätigungsfläche zumindest annähernd in der Ebene der zweiten Außenfläche des Gehäuses. Die Betätigungsflächen gehen dabei möglichst übergangslos in die Außenflächen des Gehäuses über. Ausgehend von dieser Position kann die Betätigungsfläche zur Betätigung des Bedienelements ggf. in Richtung des Gehäuseinneren gedrückt werden, wobei es aus der Ebene der Außenfläche des Gehäuses heraus bewegt wird.

Eine optisch besonders ansprechende Anordnung liegt vor, wenn zumindest ein Abschnitt einer Betätigungsfläche des Bedienelements zumindest annähernd spaltfrei neben einer Außenfläche des Gehäuses angeordnet ist und wenn vorzugsweise ein zweiter Abschnitt der Betätigungsfläche zumindest annähernd spaltfrei neben der zweiten Außenfläche des Gehäuses angeordnet ist. Die Betätigungsfläche grenzt dabei direkt an die Außenflächen des Gehäuses an. Vorzugsweise ist die zumindest annähernd komplette Oberfläche des Eckelements von den Betätigungsflächen gebildet.

Zumindest ein Bedienelement ist als Drucktaster ausgeführt. Bei einem Drucktaster wird die Betätigungsfläche zur Betätigung in Richtung des Gehäuseinneren ausgelenkt. Anschließend federt die Betätigungsfläche des Drucktasters in seine Ausgangsposition zurück.

Eine andere zweckmäßige Ausgestaltungsform sieht vor, dass mindestens ein Bedienelement als Touchsensor ausgeführt ist. Die Betätigungsfläche eines Touchsensors erfährt keine mechanische Auslenkung. Stattdessen umfasst das als Touchsensor ausgeführte Bedienelement einen Berührungssensor oder einen Näherungssensor, dessen Ausgangssignal elektronisch weiterverarbeitet wird.

Mit besonderem Vorteil ist mindestens ein Bedienelement zur Betätigung, vorzugsweise zur Leistungssteuerung eines Gebläses der Dunstabzugshaube vorgesehen.

Mindestens ein weiteres Bedienelement ist zur Betätigung, vorzugsweise zur Helligkeitssteuerung einer Beleuchtungseinrichtung der Dunstabzugshaube vorgesehen. In einer bevorzugten Anwendung sind die zwei Außenflächen des Gehäuses der Dunstabzugshaube relativ zueinander im Wesentlichen rechtwinklig angeordnet. Dies ist insbesondere bei quaderförmigen Gehäusen der Fall.

Weiter ist jede der zwei Außenflächen im Wesentlichen senkrecht ausgerichtet. Das Eckelement befindet sich damit an einer sich im Wesentlichen vertikal erstreckenden Kante des Gehäuses. Das Gehäuse der Dunstabzugshaube weist mehrere Kanten auf, wobei im Bereich von mindestens zwei Kanten jeweils ein von einem separaten Bauteil gebildetes Eckelement mit mindestens einem Bedienelement angeordnet ist.

Vorteilhafterweise ist das Gehäuse zumindest teilweise von einem abgekanteten Blechteil gebildet und sind zumindest zwei Außenflächen aus einem gemeinsamen Blechteil ausgeführt, welche Außenflächen im Bereich einer Kante des Gehäuses aneinander angrenzen und im Bereich der Kante ein von einem separaten Bauteil gebildetes Eckelement mit mindestens einem Bedienelement angeordnet ist. Das Eckelement verbindet damit zwei Kanten desselben Blechteils.

Weitere Vorteile und Einzelheiten der Erfindung werden anhand des in den schematischen Figuren dargestellten Ausführungsbeispiels näher erläutert.

Dabei zeigt:
- Figur 1: zeigt eine erfindungsgemäße als Esse ausgeführte Dunstabzugshaube,
- Figur 2: die Dunstabzugshaube mit entferntem Eckelement,
- Figur 3: die Dunstabzugshaube von unten.

Figur 1 zeigt eine erfindungsgemäße als Esse ausgeführte Dunstabzugshaube. Ein Gehäuse 1 der Dunstabzugshaube weist an ihrer Unterseite Wraseneinrittsöffnungen (siehe Fig. 3, Pos. 12) auf. Das Gehäuse 1 befindet sich möglichst mittig oberhalb einer nicht dargestellten Kochstelle. An der Oberseite des Gehäuses 1 befindet sich ein Kamin 2, in dem sich ein Rohr oder Schlauch zum Abführen des angesaugten Wrasen befindet. Im vorliegenden Ausführungsbeispiel dient der Kamin auch zur Aufhängung der Dunstabzugshaube, beispielsweise an einer Zimmerdecke.

Von dem Gehäuse 1 sind in der Ansicht gemäß Figur 1 zwei Außenflächen 3, 4 sowie eine Deckfläche 5 sichtbar. Die Außenflächen 3, 4 und die Deckfläche 5 sind vorzugsweise aus einem einzigen Metallblech gebogen. Im vorliegenden Ausführungsbeispiel sind die Außenflächen 3, 4 gegenüber der Deckfläche 5 durch Biegekanten abgesetzt. Zwischen den beiden Außenflächen 3 und 4 befindet sich hingegen ein Eckelement 6, das die beiden Außenflächen 3, 4 miteinander verbindet und eine zwischen den Außenflächen 3, 4 vorhandene Lücke verschließt.

Erfindungsgemäß sind auf den Eckelementen 6 Bedienelemente 7 angeordnet. Mit den Bedienelementen 7 kann beispielsweise ein Gebläse der Dunstabzugshaube aus- und eingeschaltet werden sowie die Leistung des Gebläses eingestellt werden. Ebenfalls möglich ist es, mit den Bedienelementen 7 eine Beleuchtungseinrichtung der Dunstabzugshaube aus- und einzuschalten und ggf. die Lichtstärke zu dimmen.

Figur 2 zeigt die Dunstabzugshaube gemäß Figur 1 mit einem entfernten Eckelement 6. Das Eckelement 6 weist an seinem hinteren, dem Gehäuse 1 zugewandten Ende einen Fügeabschnitt 13 auf, mit dem das Eckelement 6 in das Gehäuse 1 eingesteckt und darin verankert wird. Im Bereich des Fügeabschnitts 13 befinden sich auch elektrische Kontakte, mit denen die Bedienelemente 7 an eine Steuerung der Dunstabzugshaube angeschlossen werden können. Für einen Benutzer der Dunstabzugshaube von außen sichtbar sind die Betätigungsflächen der Bedienelemente 7. Durch Berühren oder Drücken der Betätigungsfläche wird das entsprechende Bedienelement 7 betätigt.

In Figur 3 ist die Dunstabzugshaube von unten dargestellt. Zu erkennen ist hier eine Bodenfläche 8 des Gehäuses 1, die aus vier Segmenten besteht, die mit jeweils einer Biegekante in die Außenflächen 3, 4 des Gehäuses 1 übergehen. An allen vier vertikalen Außenkanten des Gehäuses 1 befindet sich jeweils ein Eckelement 6 mit Bedienelementen 7. Damit kann die Dunstabzugshaube von allen Seiten bedient werden.

Zwischen den Segmenten der Bodenfläche 8 des Gehäuses 1 befindet sich die Beleuchtungseinrichtung 9, im vorliegenden Fall mit insgesamt vier Halogenstrahlern. Weiter sind zwei Filterelemente 10 zu erkennen, die jeweils ein Wrasenleitblech 11 aufweisen, welches von Wraseneintrittsöffnungen 12 umgeben ist. Durch diese Wraseneintrittsöffnungen 12 wird der an der Kochstelle entstehende Wrasen eingesaugt. Anschließend durchströmt der Wrasen einen noch innerhalb des Filterelements 10 angeordneten Fettfilter, um dann weiter über den Kamin 2 ins Freie oder alternativ durch einen separaten Geruchsfilter hindurch zurück in den Raum gefördert wird. Das Gebläse der Dunstabzugshaube befindet sich in der Regel - in Strömungsrichtung betrachtet - direkt hinter dem Fettfilter.

Im vorliegenden Ausführungsbeispiel sind an allen vier Außenkanten der Esse Eckelemente 6 mit Bedienelementen 7 angeordnet. Bei einer einfacheren Ausführung sind nicht alle, sondern beispielsweise nur zwei der Außenkanten mit Eckelementen 6 mit Bedienelementen 7 ausgestattet. Die anderen Außenkanten können dann mit einfachen Eckelementen ohne Bedienelement versehen sein.

Analog zu der in den Figuren dargestellten frei hängenden Inselesse kann die Erfindung mit den gleichen Vorteilen auch bei einer an einer Wand montierten Wandesse eingesetzt werden. In diesem Fall sind dann bevorzugt die beiden zum Raum weisenden Außenkanten mit Eckelementen 6 mit Bedienelementen 7 ausgestattet. In einer einfacheren Ausführung einer Wandesse ist nur ein Eckelement 6 mit Bedienelementen 7 vorgesehen, während die andere zum Raum weisende Außenkante mit einem Eckelement ohne Bedienelement ausgestattet ist.

### Bezugszeichenliste

- 1: Gehäuse
- 2: Kamin
- 3: Außenfläche
- 4: Außenfläche
- 5: Deckfläche
- 6: Eckelement
- 7: Bedienelement
- 8: Bodenfläche
- 9: Beleuchtungseinrichtung
- 10: Filterelement
- 11: Wrasenleitblech
- 12: Wraseneintrittsöffnung
- 13: Fügeabschnitt

## Patentansprüche

1. Gehäuse (1) für eine Dunstabzugshaube, das zumindest zwei Außenflächen (3, 4) aufweist, die relativ zueinander in einem Winkel angeordnet sind und im Bereich einer Kante des Gehäuses (1) aneinander angrenzen, wobei ein von einem separaten Bauteil gebildetes Eckelement (6) vorgesehen ist, das im Bereich der Kante zwischen den beiden Außenflächen (3, 4) angeordnet ist und wobei das Eckelement (6) an seinem hinteren, dem Gehäuse (1) zugewandten Ende einen Fügeabschnitt (13) aufweist, mit dem das Eckelement (6) in das Gehäuse (1) eingesteckt und im Gehäuse (1) verankert wird, **dadurch gekennzeichnet, dass** das Eckelement (6) mindestens ein Bedienelement (7) zum Betätigen mindestens einer Funktion der Dunstabzugshaube aufweist und dass im Bereich des Fügeabschnitts (13) sich elektrische Kontakte befinden, mit denen das Bedienelement (7) an eine Steuerung der Dunstabzugshaube angeschlossen werden kann.

2. Gehäuse (1) nach Anspruch 1, **dadurch gekennzeichnet, dass** die Außenflächen (3, 4) im Bereich der Kante des Gehäuses (1) geringfügig voneinander beabstandet sind.

3. Gehäuse (1) nach Anspruch 2, **dadurch gekennzeichnet, dass** der Abstand zwischen den Außenflächen (3, 4) des Gehäuses (1) mittels des Eckelements (6) verschlossen ist.

4. Gehäuse (1) nach einen der Ansprüche 1 bis 3, **dadurch gekennzeichnet, dass** das Bedienelement (7) eine abgewinkelte Betätigungsfläche aufweist.

5. Gehäuse (1) nach einen der Ansprüche 1 bis 4, **dadurch gekennzeichnet, dass** das Eckelement (6) mindestens zwei Bedienelemente (7) aufweist, die in Längsrichtung des Eckelements (6) versetzt angeordnet sind.

6. Gehäuse (1) nach einen der Ansprüche 1 bis 5, **dadurch gekennzeichnet, dass** zumindest ein Abschnitt einer Betätigungsfläche des Bedienelements (7) zumindest annähernd in der Ebene einer der Außenflächen (3) des Gehäuses (1) liegt und dass vorzugsweise ein zweiter Abschnitt der Betätigungsfläche zumindest annähernd in der Ebene der zweiten Außenfläche (4) des Gehäuses (1) liegt.

7. Gehäuse (1) nach einen der Ansprüche 1 bis 6, **dadurch gekennzeichnet, dass** zumindest ein Abschnitt einer Betätigungsfläche des Bedienelements (7) zumindest annähernd spaltfrei neben einer der Außenflächen (3) des Gehäuses (1) angeordnet ist und dass vorzugsweise ein zweiter Abschnitt der Betätigungsfläche zumindest annähernd spaltfrei neben der zweiten Außenfläche (4) des Gehäuses (1) angeordnet ist.

8. Gehäuse (1) nach einen der Ansprüche 1 bis 7, **dadurch gekennzeichnet, dass** mindestens ein Bedienelement (7) als Drucktaster ausgeführt ist.

9. Gehäuse (1) nach einen der Ansprüche 1 bis 8, **dadurch gekennzeichnet, dass** mindestens ein Bedienelement (7) als Touch-Sensor ausgeführt ist.

10. Gehäuse (1) nach einen der Ansprüche 1 bis 10, **dadurch gekennzeichnet, dass** mindestens ein Bedienelement (7) zur Betätigung der Leistungssteuerung eines Gebläses der Dunstabzugshaube vorgesehen ist.

11. Gehäuse (1) nach einen der Ansprüche 1 bis 10, **dadurch gekennzeichnet, dass** mindestens ein Bedienelement (7) zur Betätigung der Helligkeitssteuerung einer Beleuchtungseinrichtung (9) der Dunstabzugshaube vorgesehen ist.

12. Gehäuse (1) nach einen der Ansprüche 1 bis 11, **dadurch gekennzeichnet, dass** die zwei Außenflächen (3, 4) relativ zueinander im Wesentlichen rechtwinklig angeordnet sind.

13. Gehäuse (1) nach einen der Ansprüche 1 bis 12, **dadurch gekennzeichnet, dass** jede der zwei Außenflächen (3, 4) im Wesentlichen senkrecht ausgerichtet ist.

14. Gehäuse (1) nach einen der Ansprüche 1 bis 13, **dadurch gekennzeichnet, dass** das Gehäuse (1) mehrere Kanten aufweist, wobei im Bereich von mindestens zwei Kanten jeweils ein von einem separaten Bauteil gebildetes Eckelement (6) mit mindestens einem Bedienelement (7) angeordnet ist.

15. Gehäuse (1) nach einen der Ansprüche 1 bis 14, **dadurch gekennzeichnet, dass** das Gehäuse (1) zumindest teilweise von einem abgekanteten Blechteil gebildet ist und die zumindest zwei Außenflächen (3, 4) aus einem gemeinsamen Blechteil ausgeführt sind.

## Claims

1. Housing (1) for an extractor hood having at least two external surfaces (3, 4), which are arranged at an angle relative to one another and abut one another in the region of an edge of the housing (1), wherein a corner element (6) formed by a separate component is provided, said corner element (6) being arranged in the region of the edge between the two external surfaces (3, 4) and wherein the corner element (6) has a joining section (13) on its rear end facing the housing (1), with which the corner element (6) is inserted into the housing (1) and is anchored in the housing (1), **characterised in that** the corner element (6) has at least one control element (7) for actuating at least one function of the extractor hood and that electrical contacts are disposed in the region of the joining section (13), with which the control element (7) can be connected to a controller of the extractor hood.

2. Housing (1) according to claim 1, **characterised in that** the external surfaces (3, 4) in the region of the edge of the housing (1) are marginally spaced apart from one another.

3. Housing (1) according to claim 2, **characterised in that** the space between the external surfaces (3, 4) of the housing (1) is closed by means of the corner element (6).

4. Housing (1) according to one of claims 1 to 3, **characterised in that** the control element (7) has an angled actuation surface.

5. Housing (1) according to one of claims 1 to 4, **characterised in that** the corner element (6) has at least two control elements (7), which are arranged offset in the longitudinal direction of the corner element (6).

6. Housing (1) according to one of claims 1 to 5, **characterised in that** at least one section of an actuation surface of the control element (7) is disposed at least approximately in the plane of one of the external surfaces (3) of the housing (1) and that a second section of the actuation surface is preferably disposed at least approximately in the plane of the second external surface (4) of the housing (1).

7. Housing (1) according to one of claims 1 to 6, **characterised in that** at least one section of an actuation surface of the control element (7) is arranged at least approximately gap-free adjacent to one of the external surfaces (3) of the housing (1) and that a second section of the actuation surface is preferably arranged at least gap-free adjacent to the second external surface (4) of the housing (1).

8. Housing (1) according to one of claims 1 to 7, **characterised in that** at least one control element (7) is embodied as a push button.

9. Housing (1) according to one of claims 1 to 8, **characterised in that** at least one control element (7) is embodied as a touch sensor.

10. Housing (1) according to one of claims 1 to 10, **characterised in that** at least one control element (7) is provided to actuate the power control of a fan of the extractor hood.

11. Housing (1) according to one of claims 1 to 10, **characterised in that** at least one control element (7) is provided to actuate the brightness control of a lighting facility (9) of the extractor hood.

12. Housing (1) according to one of claims 1 to 11, **characterised in that** the two external surfaces (3, 4) are arranged essentially at right angles relative to one another.

13. Housing (1) according to one of claims 1 to 12, **characterised in that** each of the two external surfaces (3, 4) is aligned essentially at right angles.

14. Housing (1) according to one of claims 1 to 13, **characterised in that** the housing (1) has a number of edges, wherein in the region of at least two edges, a corner element (6) formed by a separate component is arranged with at least one control element (7) respectively.

15. Housing (1) according to one of claims 1 to 14, **characterised in that** the housing (1) is formed at least partially of a bevelled sheet metal part and the at least two external surfaces (3, 4) are embodied from a shared sheet metal part.

## Revendications

1. Boîtier (1) pour une hotte aspirante, qui comprend au moins deux surfaces extérieures (3, 4) qui sont disposées selon un angle l'une par rapport à l'autre et sont contiguës l'une à l'autre dans la zone d'une arête du boîtier (1), un élément d'angle (6) formé par un élément de construction séparé étant prévu, lequel élément est situé dans la zone de l'arête entre les deux surfaces extérieures (3, 4), et l'élément d'angle (6) étant pourvu, au niveau de son extrémité postérieure tournée vers le boîtier (1), d'une partie de jonction (13) grâce à laquelle l'élément d'angle (6) est introduit dans le boîtier (1) et ancré dans celui-ci, **caractérisé en ce que** l'élément d'angle (6) comporte au moins un élément de commande (7) pour l'actionnement d'au moins une fonction de la hotte aspirante et **en ce que** des contacts électriques grâce auxquels l'élément de commande (7) peut être connecté à une commande de la hotte aspirante sont situés dans la zone de la partie de jonction (13).

2. Boîtier (1) selon la revendication 1, **caractérisé en ce que** les surfaces extérieures (3, 4) sont situées à une légère distance l'une de l'autre dans la zone de l'arête du boîtier (1).

3. Boîtier (1) selon la revendication 2, **caractérisé en ce que** la distance entre les surfaces extérieures (3, 4) du boîtier (1) est comblée au moyen de l'élément d'angle (6).

4. Boîtier (1) selon l'une des revendications 1 à 3, **caractérisé en ce que** l'élément de commande (7) présente une surface d'actionnement à angle.

5. Boîtier (1) selon l'une des revendications 1 à 4, **caractérisé en ce que** l'élément d'angle (6) comprend au moins deux éléments de commande (7) disposés de manière décalée dans la direction longitudinale de l'élément d'angle (6).

6. Boîtier (1) selon l'une des revendications 1 à 5, **caractérisé en ce qu'**au moins une partie d'une surface d'actionnement de l'élément de commande (7) se trouve, au moins à peu près, dans le plan de l'une des surfaces extérieures (3) du boîtier (1) et **en ce que**, de préférence, une seconde partie de la surface d'actionnement se trouve, au moins à peu près, dans le plan de la seconde surface extérieure (4) du boîtier (1).

7. Boîtier (1) selon l'une des revendications 1 à 6, **caractérisé en ce qu'**au moins une partie d'une surface d'actionnement de l'élément de commande (7) est disposée, au moins pratiquement sans jeu, près de l'une des surfaces extérieures (3) du boîtier (1) et **en ce que**, de préférence, une seconde partie de la surface d'actionnement est disposée, au moins pratiquement sans jeu, près de la seconde surface extérieure (4) du boîtier (1).

8. Boîtier (1) selon l'une des revendications 1 à 7, **caractérisé en ce qu'**au moins un élément de commande (7) est exécuté en tant que bouton-poussoir.

9. Boîtier (1) selon l'une des revendications 1 à 8, **caractérisé en ce qu'**au moins un élément de commande (7) est exécuté en tant que capteur à effleurement.

10. Boîtier (1) selon l'une des revendications 1 à 10, **caractérisé en ce qu'**au moins un élément de commande (7) est prévu pour l'actionnement de la commande de puissance d'un ventilateur de la hotte aspirante.

11. Boîtier (1) selon l'une des revendications 1 à 10, **caractérisé en ce qu'**au moins un élément de commande (7) est prévu pour l'actionnement de la commande de luminosité d'un dispositif d'éclairage (9) de la hotte aspirante.

12. Boîtier (1) selon l'une des revendications 1 à 11, **caractérisé en ce que** les deux surfaces extérieures (3, 4) sont disposées essentiellement à angle droit l'une par rapport à l'autre.

13. Boîtier (1) selon l'une des revendications 1 à 12, **caractérisé en ce que** chacune des deux surfaces extérieures (3, 4) est orientée essentiellement verticalement.

14. Boîtier (1) selon l'une des revendications 1 à 13, **caractérisé en ce que** le boîtier (1) comporte plusieurs arêtes, un élément d'angle (6), formé par un élément de construction séparé, comportant au moins un élément de commande (7) étant à chaque fois situé dans la zone d'au moins deux arêtes.

15. Boîtier (1) selon l'une des revendications 1 à 14, **caractérisé en ce que** le boîtier (1) est formé, au moins en partie, par une tôle pliée et les au moins deux surfaces extérieures (3, 4) sont réalisées à partir d'une tôle commune.
